# EUROPÄISCHE PATENTSCHRIFT

(11) **EP 3 248 699 B1**
(45) Veröffentlichungstag und Bekanntmachung des Hinweises auf die Patenterteilung: **18.03.2020**
(21) Anmeldenummer: 17168687.6
(22) Anmeldetag: 28.04.2017
(51) Int. Cl.: B08B 9/032, B08B 9/00, B08B 3/02, B08B 3/04, B08B 3/10, B05B 15/555, B08B 9/023

(54) **VORRICHTUNG ZUR REINIGUNG VON BEHÄLTERPUMPEN MIT EINER PUMPENLANZE FÜR FLIESSFÄHIGE MEDIEN**
DEVICE FOR CLEANING OF CONTAINER PUMPS WITH A PUMP LANCE FOR FLOWABLE MEDIA
DISPOSITIF DE NETTOYAGE DE POMPES DE RESERVOIRS AVEC UNE LANCE DE POMPE POUR DES MILIEU FLUIDE

(30) Priorität: 24.05.2016 DE 102016109504
(43) Veröffentlichungstag der Anmeldung: 29.11.2017
(73) Patentinhaber: Lutz Pumpen GmbH, 97877 Wertheim (DE)
(72) Erfinder: Lutz, Heinz, 97877 Wertheim (DE)
(74) Vertreter: Geitz Truckenmüller Lucht Christ

(56) Entgegenhaltungen:
- DE-A1- 10 163 535
- DE-U1- 8 902 050
- DE-U1- 20 005 070
- DE-U1- 29 506 361

## Beschreibung

Die vorliegende Erfindung betrifft eine Vorrichtung zur Reinigung von Behälterpumpen mit einer Pumpenlanze für fließfähige Medien, entsprechend dem Oberbegriff des Anspruchs 1.

Eine derartige Lösung ist bereits aus der DE 89 02 050 U1 hervor. Diese betrifft eine Hochdruck-Spritzanlage, bei der eine Reinigung dadurch erfolgt, dass die dort verwendete Behälterpumpe in ein Reinigungsmittel getaucht und dieses durch das Pumpeninnere hindurchzirkuliert wird.

Eine weitere Vorrichtung zum Reinigen anderer Förderaggregate ist aus der DE 19741 242 C1 vorbekannt. Dort wird eine Anlage zum Reinigen einer Abfüllanlage beschrieben, wie sie etwa in der Gastronomie Einsatz findet. Diese Lösung sieht vor, aus einem Reinigungsmitteltank anstelle der ansonsten durchgeförderten Getränke ein Reinigungsmittel herauszufördern und über die Zapfanlage abzulassen. Hierdurch erfolgt eine Reinigung der Abfüllanlage. Förderaggregate finden in zahlreichen Bereichen des Handels und der Industrie Einsatz. Prinzipiell können damit praktisch Flüssigkeiten unterschiedlichster Viskosität gefördert werden, die von einem in ein anderes Behältnis überführt werden sollen. Beispielsweise können Förderaggregate mit Pumpenlanzen ausgestattet sein und damit etwa in ein Fass einragen, wobei das Förderaggregat die in dem Fass enthaltene Flüssigkeit über die Pumpenlanze entnimmt und weiterfördert.

Häufig werden Förderaggregate in der Industrie für unterschiedliche Medien eingesetzt, so dass es erforderlich ist, die Förderaggregate einer inwendigen und auswendigen Reinigung zurückzuführen, um ein erstes gefördertes Medium vollständig zu entfernen, bevor ein Förderaggregat zur Förderung eines zweiten Mediums verwendet wird. Nur so kann gewährleistet werden, dass eine Verunreinigung der geförderten Medien wirkungsvoll vermieden wird.

In aller Regel stellt jedoch die sorgfältige Reinigung eines Förderaggregats, insbesondere auch einer Pumpenlanze, einen aufwändigen Arbeitsschritt dar, der von Benutzungspersonal häufig vergessen oder eingespart wird. Neben Verunreinigungen der zu fördernden Medien kommt es dabei auch zu Verschmutzungen und auf Dauer zu Beschädigungen an den Förderaggregaten, deren Behebung dann noch wesentlich aufwändiger und kostenintensiver wird und zudem für einen längeren Ausfall des Förderaggregats sorgt.

Vor diesem Hintergrund liegt der vorliegenden Erfindung die Aufgabe zu Grunde, eine Vorrichtung zur Reinigung von Behälterpumpen mit einer Pumpenlanze für fließfähige Medien zu schaffen, welche sehr einfach und effektiv eingesetzt werden kann, um die hiermit einhergehenden Aufwände aufseiten der Benutzer möglichst gering zu halten.

Dies gelingt durch eine Vorrichtung zur Reinigung von Behälterpumpen mit einer Pumpenlanze für fließfähige Medien gemäß Merkmalen des Anspruchs 1. Weitere, sinnvolle Ausgestaltungen einer derartigen Vorrichtung können den Unteransprüchen entnommen werden.

Eine Vorrichtung zur Reinigung von Förderaggregaten für fließfähige Medien kann zunächst einen strömungstechnischen Reinigungskreis ausbilden, in welchem ein Reinigungsmittel zwischen einem Reinigungsmitteltank und dem zu reinigenden Förderaggregat im Kreis gepumpt wird. Auch bei dem Reinigungsmittel handelt es sich um ein fließfähiges Medium, das aufgrund des Durchlaufens durch das Förderaggregat überall dorthin gelangt, wo auch die im Betrieb des Förderaggregats geförderten fließfähigen Medien hingelangen. In einem einfachen Fall kann es sich bei dem Reinigungsmittel um einfaches Wasser handeln, dem Wasser können aber auch wirksame Substanzen wie Seifen oder andere chemische, desinfizierende oder lösemittelhaltige Substanzen beigemischt werden. Auch können andere Reinigungsmittel auf Kohlenwasserstoffbasis wie Alkohole, Benzole und dergleichen mehr eingesetzt werden oder die Basis für ein Reinigungsmittel bilden.

Zunächst wird hierbei der Reinigungsmitteltank mit dem Reinigungsmittel befüllt und dann die Umwälzung im so gebildeten Reinigungskreis begonnen. Die Umwälzung erfolgt hierbei mithilfe des zu reinigenden Förderaggregats selbst, welches das aus dem Reinigungsmitteltank stammende Reinigungsmittel durch sich selbst hindurchfördert und wieder in den Reinigungsmitteltank zurückleitet. Hierdurch ergibt sich für den Benutzer eine Möglichkeit, das Förderaggregat zu reinigen, indem es einfach in den beschriebenen Reinigungskreis eingehängt und betrieben wird. Ergänzend kann nach einem Spülvorgang das Reinigungsmittel noch gegen ein Mittel zum Nachspülen ausgetauscht werden, welches die Substanzen des Reinigungsmittels ebenfalls weitgehend wegspült. Auch ist es möglich, das Förderaggregat mit dem Reinigungsmittel darin etwa über Nacht, zwischen dem Spülschritt und dem Nachspülschritt stehen zu lassen, so dass die Substanzen des Reinigungsmittels wirken können. Auch kann die Pumpe im Spülschritt über Nacht stehen gelassen werden, um auch intensive Verschmutzungen zu beseitigen.

In jedem Fall entfallen hierdurch aufwändige Reinigungsschritte, um die Förderaggregate zu reinigen, so dass eine sorgfältige Reinigung für den Benutzer attraktiver und einfacher, sowie effektiver wird.

Der Aufbau eines solchen Reinigungskreises hängt etwas von den zu reinigenden Förderaggregaten ab. Eine Dosierpumpe hat beispielsweise einen Zulauf und einen Ablauf, welche direkt mit dem Reinigungsmitteltank verbunden werden können, so dass die Dosierpumpe als Förderaggregat direkt aus dem Reinigungsmitteltank in den Reinigungsmitteltank fördert. Der Zulauf ist dann über eine Zulaufleitung mit einem Ablauf des Reinigungsmitteltanks und der Ablauf über eine Ablaufleitung mit einem Zulauf des Reinigungsmitteltanks verbunden.

Erfindungsgemäß handelt es sich bei dem Förderaggregat um eine Behälterpumpe mit einer Pumpenlanze. D.h. die Pumpenlanze wird direkt in den Reinigungsmitteltank eingeführt, der als Tauchbehälter ausgestaltet ist. Dann wird die Behälterpumpe Reinigungsmittel aus dem Tauchbehälter herausfördern und ihm wieder direkt über einen Zulauf zuführen.

Erfindungsgemäß wird der für die Reinigung der Behälterpumpe vorgesehene Tauchbehälter von dem Reinigungsmitteltank separat gebildet. Dann sieht der Reinigungskreis einen Tauchbehälter mit einer oberseitigen Einführöffnung zum Einführen der Pumpenlanze der Behälterpumpe vor. Die Behälterpumpe saugt dann das Reinigungsmittel aus dem Tauchbehälter an und fördert es zurück in den Reinigungsmitteltank, von wo es über eine Zulaufleitung zurück in den Tauchbehälter strömen kann.

Mit einigem Vorteil kann der Tauchbehälter in seinem oberen Bereich, also um die Einführöffnung herum, eine Verjüngung aufweisen, so dass die Pumpwirkung im oberen Bereich stärker wird und dort die von der Pumpe verursachte Strömung schneller fließt. Dies verbessert zusätzlich die Reinigungswirkung.

Der Tauchbehälter kann ferner an seiner oberseitigen Einführöffnung einen Einführtrichter aufweisen, der sich nach oben erweitert und über den eine Positionierung der Pumpenlanze einer mit dem Tauchbehälter zu verbindenden Behälterpumpe vereinfacht wird. Zudem kann ein solcher Einführtrichter eventuell von dem Förderaggregat abtropfendes Medium auffangen und in den Tauchbehälter einlaufen lassen, so dass keine Verunreinigungen um die Vorrichtung herum entstehen.

An diesen Einführtrichter kann ferner ein Tropfschutzblech angebracht sein, welches beispielsweise rinnenförmig gestaltet und durch Klemmen, Stecken, Schrauben und dergleichen lösbar mit der Oberkante des Einführtrichters verbunden werden kann. Während der Einführtrichter einen eher lokalen Tropfschutz bewirkt, kann das Tropfschutzblech den vollständigen Weg aus einem Behälter heraus bis zu dem Tauchbehälter abdecken und eventuell abfallende Tropfen auffangen und in den Einführtrichter einleiten. Hierzu kann das Tropfschutzblech zwar auch auf dem Einführtrichter und dem Behälter, in dem die Behälterpumpe zuvor betrieben wurde, aufgelegt sein, um jedoch ein Einlaufen der abtropfenden Flüssigkeit auf in den Einführtrichter zu gewährleisten muss der Tropfschutzblech wenigstens waagrecht, vorzugsweise in einem Winkel zwischen 0° und 10°, zu der Oberkante des Einführtrichters herab geneigt sein und besonders bevorzugt von dieser Oberkante aus freitragend abstehen.

Nach dem Einführen der Pumpenlanze mit der daran befestigten Behälterpumpe in den Tauchbehälter wird die Behälterpumpe zur Reinigung eingeschaltet. Hierdurch können Schwingungen entstehen, die für Lärm und eine unsichere Lagerung der Behälterpumpe in dem Tauchbehälter sorgen. Daher kann im Bereich der Einführöffnung des Tauchbehälters eine Fixiereinrichtung vorgesehen sein, mit welcher die Pumpenlanze und damit die mit der Pumpenlanze verbundene Behälterpumpe gegenüber dem Tauchbehälter festgelegt werden.

Eine solche Fixiereinrichtung kann aus einer Mehrzahl von über den Umfang der Außenwand des Tauchbehälters verteilten Klemmschrauben gebildet sein, welche durch die Außenwand hindurch mithilfe jeweils eines in die Außenwand eingeschnittenen oder dieser vorgesetzten Gewindes auf die Mitte der Einführöffnung zu geschraubt werden können. Sie treffen dann auf die Pumpenlanze und fixieren sie von mehreren Seiten, bis die Pumpenlanze unbeweglich gehalten ist. Die Klemmschrauben können mit endständigen Handrädern versehen sein, um eine Fixierung mit der bloßen Hand, also werkzeugfrei, erledigen zu können.

Wesentlicher Aspekt der Erfindung ist eine Reinigung von Behälterpumpen mit einer Pumpenlanze von der Innenseite, indem das Reinigungsmittel durch die Behälterpumpen mit einer Pumpenlanze hindurchgepumpt wird. Erfindungsgemäß wird hierdurch auch ein äußerlicher Bereich der Pumpenlanze gereinigt, nämlich der Bereich der Pumpenlanze, der in das zu fördernde Medium hineinragt. Um eine äußerliche Reinigung zu bewirken, ist erfindungsgemäß der Außenwand des Tauchbehälters im Bereich der Einführöffnung eine Mehrzahl von Zulaufleitungen zugeordnet, über welche Reinigungsmittel aus dem Tauchbehälter oder aus dem Reinigungsmitteltank in den Tauchbehälter eingespritzt wird. Im Moment des Eintauchens der Pumpenlanze wird diese dabei angespritzt und so äußerlich von Schmutz befreit während sie in den Tauchbehälter eingeführt wird.

Erfindungsgemäß ist um die Einführöffnung herum eine Manschettenkammer gebildet, an deren Innenwand eine oder mehrere, vorzugsweise gleichmäßig über den Innenumfang der Innenwand der Manschettenkammer, Zulauföffnungen in Richtung der Pumpenlanze weisen. Durch eine Druckbeaufschlagung der Manschettenkammer kann das Reinigungsmittel den Druck über die Zulauföffnungen abbauen, über welche das Reinigungsmittel in das Innere des Rohrs eingespritzt wird.

Weiter kann es sinnvoll sein, der Zulaufleitung, welche mit der Manschettenkammer verbunden ist, eine Hilfspumpe zuzuordnen, da ansonsten die Behälterpumpe im ersten Moment ihrer Einführung noch kein Reinigungsmittel im Kreis pumpen kann. Gegebenenfalls kann die Hilfspumpe das zu reinigende Förderaggregat unterstützen oder nur im Wechsel mit diesem arbeiten.

Im Bodenbereich weist die Zulaufleitung oder alternativ oder zusätzlich die Ablaufleitung einen Bodenablauf auf, welcher vorzugsweise in einem geodätisch tiefsten Punkt gebildet ist und eine Entleerung des Reinigungskreises aufgrund der Schwerkraft erlaubt. Ein Ablaufventil verhindert hierbei das unbeabsichtigte Verlieren von Reinigungsmittel und kann daher zwischen einer Offen- und einer Geschlossenstellung hin und her wechseln.

Dem Bodenablauf kann ergänzend eine Filteranordnung zugeordnet sein, mit deren Hilfe Substanzen des Reinigungsmittels abgeschieden und/oder neutralisiert werden kann. Es wird so verhindert, dass in dem Reinigungsmittel enthaltene Schadstoffe austreten und ein Umweltgift darstellen.

Dem Reinigungskreis kann ferner ein Heizelement zugeordnet sein. Mithilfe eines solchen Heizelements, welches etwa als Durchlauferhitzer oder dergleichen ausgestaltet sein kann, kann die Temperatur des Reinigungsmittels erhöht werden, um auch thermische Reaktionskräfte für eine verbesserte Reinigungswirkung zum Einsatz zu bringen.

Während des Betriebs wird das Reinigungsmittel kontinuierlich im Kreis gepumpt, so dass näherungsweise keine Veränderung der Menge an Reinigungsmittel während eines Reinigungsvorgangs erfolgt. Für eine Erstbefüllung kann jedoch der Reinigungsmitteltank oder gegebenenfalls der Tauchbehälter eine Befüllöffnung aufweisen, an welcher eine Befüllleitung an eine Reinigungsmittelquelle wie etwa eine Wasserleitung oder einen Reinigungsmittelbehälter, angeschlossen werden kann. Dem Reinigungsmittel kann dabei vorzugsweise zusätzlich, etwa mithilfe einer der Befüllleitung zugeordneten Dosierpumpe, vorzugsweise einer Proportionaldosierung, reinigungswirksame Zusatzstoffe zudosiert werden.

Der gesamte Reinigungskreis funktioniert in einer einfachsten Anordnung zunächst mit einem einzelnen Förderaggregat. Jedoch ist es auch möglich, mehrere Förderaggregate strömungstechnisch hintereinander zu schalten, so dass das Reinigungsmittel die einzelnen Förderaggregate nacheinander durchfließt. In diesem Fall sollte allerdings lediglich eines der Förderaggregate aktiv betrieben werden, während die anderen Förderaggregate allenfalls von dem strömenden Reinigungsmittel getrieben werden. Würden mehrere Förderaggregate gleichzeitig betrieben werden, so könnte sich zwischen mehreren Förderaggregaten unterschiedlicher Förderleistung ein Druck aufbauen, der die Förderaggregate beschädigen könnte.

Schließlich stellt es eine besonders bevorzugte Ausgestaltung dar, wenn der Reinigungskreis mit seinen Elementen als mobile Konstruktion auf einem Transportfahrzeug angeordnet ist, wie etwa einem Handwagen. So kann die erfindungsgemäße Vorrichtung stets an den Ort verbracht werden, an dem Förderaggregate zu reinigen sind und es ist nicht erforderlich, die mitunter stark verschmutzten Förderaggregate an einen bestimmten Ort zu verbringen und damit die Umgebung ebenfalls zu verschmutzen oder einen großen Aufwand für eine Verpackung oder gar eine Vorreinigung erbringen zu müssen.

Die vorstehend beschriebene Erfindung wird im Folgenden anhand eines Ausführungsbeispiels näher erläutert.

Es zeigen
- Figur 1: eine Vorrichtung zur Reinigung von Förderaggregaten für fließfähige Medien in einer schematischen seitlichen Querschnittsdarstellung,
- Figur 2: ein Detail der Vorrichtung gemäß Figur 1 in einer schematischen seitlichen Querschnittsdarstellung, sowie
- Figur 3: einen Reinigungskreis in einem prinzipiellen Blockschaltbild.

Figur 1 zeigt einen Handwagen 26, welcher auf Rädern montiert und damit mobil ausgestaltet ist. Dieser Handwagen 26 ist in unmittelbarer Nähe zu einem Fass 25 aufgestellt, aus dem gerade ein Förderaggregat 1 mit einer Pumpenlanze 7 entnommen worden und in einen Tauchbehälter 8 eingeschoben worden ist. Das Förderaggregat 1 wurde zuvor in dem Fass 25 als Behälterpumpe eingesetzt, um den Inhalt des Fasses 25 herauszufördern und seiner Bestimmung zuzuführen. Nachdem nunmehr das Förderaggregat 1 in dem Fass 25 nicht mehr benötigt wird, wird das Förderaggregat 1 mit seiner Pumpenlanze 7 aus dem Fass 25 herausgezogen und zur Reinigung in den Tauchbehälter 8 eingebracht.

Damit die Pumpenlanze 7 des Förderaggregats 1 leichter in den Tauchbehälter 8 eingeführt werden kann, weist der Tauchbehälter 8 einen Einführtrichter 10 auf. An diesem Einführtrichter 10 ist ein Tropfschutzblech 24 durch Verklemmen oder Verschrauben lösbar am Rand des Einführtrichters befestigt, so dass die Pumpenlanze 7 beim Herausziehen aus dem Fass 25 und Verbringen in den Tauchbehälter 8 keine Verunreinigungen hinterlässt. Die Pumpenlanze 7 befindet sich immer über dem Fass 25, dem rinnenförmig gebildeten Tropfschutzblech 24 oder dem Einführtrichter 10, bis sie durch eine Einführöffnung 9 in der Mitte des Einführtrichters 10 in das Innere des Tauchbehälters 8 eingebracht wurde.

Mit auf dem Handwagen angeordnet ist ein Reinigungsmitteltank 4, der über eine Hilfspumpe 16 durch einen Manschettenring 14 des Tauchbehälters 8 Reinigungsmittel auf die Pumpenlanze sprüht, wie später zu Figur 2 beschrieben. Ebenfalls ist der Reinigungsmitteltank 4 über eine bodennahen Zulauf- /Ablaufleitung 5, 6 mit dem Tauchbehälter 8 und über eine Ablaufleitung 6 mit einem Ablauf des Förderaggregats 1 verbunden. Das in dem Reinigungsmitteltank 4 vorgehaltene Reinigungsmittel wird im laufenden Betrieb der beschriebenen Anordnung dann aus dem Reinigungsmitteltank 4 über die Zulaufleitungen 5 in den Tauchbehälter 8 eingebracht und dort die Pumpenlanze 7 von außen säubern. Das Förderaggregat 1 wird hierzu betrieben, so dass in dem Tauchbehälter 8 enthaltenes Reinigungsmittel, beispielsweise Wasser mit einem Reinigungszusatz, am freien Ende der Pumpenlanze 7 angesaugt und durch die Pumpenlanze 7 und das Förderaggregat 1 selbst hindurch wieder in den Reinigungsmitteltank gepumpt. Aufgrund des Durchfließens durch das Förderaggregat 1 und das Umspülen der eingetauchten Teile erfolgt eine Reinigung des Förderaggregats 1 von innen und von außen.

Für eine Erstbefüllung des Reinigungskreises ist auf dem Handwagen 26 ferner ein Zusatztank 22 angeordnet, in welchem der Reinigungszusatz vorgehalten wird. Mit diesem verbunden ist eine Proportionaldosierung 21, welche ebenfalls mit einer Reinigungsmittelquelle 23, beispielsweise einer Wasserleitung oder einem weiteren Tank, verbunden ist. Die Proportionaldosierung sorgt dafür, dass eine exakte Mischung des gewünschten Reinigungsmittels zur Verfügung steht und auch im Fall einer reinen Nachfüllung das Verhältnis zwischen Reinigungsmittel und Reinigungszusatz gleich bleibt.

Zur Entleerung des Reinigungskreises ist ein Bodenablauf 17 vorgesehen, welcher in einem Bodennahen Zulauf-/Ablaufrohr zwischen dem Reinigungsmitteltank 4 und dem Tauchbehälter 8 angeordnet ist. Durch ein Öffnen des Ablaufventils 18 können aufgrund der Schwerkraft sowohl der Reinigungsmitteltank 4 als auch der Tauchbehälter 8 vollständig entleert werden, was je nach Anwendungsfall, zuletzt gefördertem Medium und verwendetem Reinigungsmittel und Reinigungszusätzen in einen Auffangbehälter oder in die Kanalisation erfolgen kann.

Figur 2 zeigt als Detail der Figur 1 den Bereich der Einführöffnung 9 des Tauchbehälters 8. Diesem ist ein Manschettenring 14 zugeordnet, welcher die Einführöffnung 9 umgibt. Mithilfe einer Hilfspumpe 16 wird Reinigungsmittel aus dem Reinigungsmitteltank 4 während des Einbringens der Pumpenlanze 7 des zu reinigenden Förderaggregats in den Tauchbehälter 8 angefördert, welches zunächst einen Hohlraum in dem Manschettenring 14 auffüllt und dann über Zulauföffnungen 15 an der Innenseite des Manschettenrings 14 auf die Pumpenlanze 7 sprüht. Dadurch erfolgt während des Einführens der Pumpenlanze 7 in den Tauchbehälter 8 bereits eine äußerliche Reinigung derselben, bevor durch Inbetriebnehmen des Förderaggregats 1 auch eine inwendige Reinigung hinzukommt. Die Pumpenlanze wird mithilfe von Klemmschrauben 13, welche an einer Fixiereinrichtung 12 angeordnet und über den Umfang des Halses des Tauchbehälters verteilt sind, festgeklemmt, so dass im Betrieb des Förderaggregats 1 sich dieses nicht zu starken Bewegungen aufschwingt, sondern sicher gehalten ist.

Figur 3 zeigt schließlich eine schematische Anordnung der Elemente des Reinigungskreises für den Fall der gleichzeitigen Reinigung von drei zu reinigenden Förderaggregaten 1, 2 und 3. Diese werden strömungstechnisch in Reihe hintereinandergeschaltet, so dass von einem Reinigungsmitteltank 4 über eine Zulaufleitung 5 herangeführtes Reinigungsmittel zunächst das Förderaggregat 1, dann das Förderaggregat 2 und schließlich das Förderaggregat 3 durchläuft, bevor es über eine Ablaufleitung 6 wieder zum Reinigungsmitteltank 4 zurückgefördert wird. Dabei ist nur bei dem ersten um ein aktives Förderaggregat 1, während die anderen beiden passive Förderaggregate 2 und 3 sind, die von dem aktiven Förderaggregat 1 getrieben werden.

Wie bereits beschrieben wird zur Erstbefüllung einer über eine Befüllleitung 20 mit dem Reinigungsmitteltank 4 verbundene Proportionaldosierung 21 von einer Reinigungsmittelquelle 23 und einem Zusatztank 22 mit einem Reinigungszusatz versorgt, diese Komponenten zu dem verwendeten Reinigungsmittel vermischt und damit der Reinigungsmitteltank 4 erstbefüllt.

Nach der Benutzung wird das Ablaufventil 18 geöffnet und das verschmutzte Reinigungsmittel über eine Filteranordnung 19 gereinigt und über einen Bodenablauf aus dem System entfernt.

Vorstehend beschrieben ist somit eine Vorrichtung zur Reinigung von Förderaggregaten für fließfähige Medien, mit welcher durch Zirkulieren von Reinigungsmittel durch ein oder mehrere Förderaggregate eine einfache und effektive Reinigung gewährleistet.

### BEZUGSZEICHENLISTE

- 1: aktives Förderaggregat
- 2: passives Förderaggregat
- 3: passives Förderaggregat
- 4: Reinigungsmitteltank
- 5: Zulaufleitung
- 6: Ablaufleitung
- 7: Pumpenlanze
- 8: Tauchbehälter
- 9: Einführöffnung
- 10: Einführtrichter
- 11: Verjüngung
- 12: Fixiereinrichtung
- 13: Klemmschrauben
- 14: Manschettenring
- 15: Zulauföffnung
- 16: Hilfspumpe
- 17: Bodenablauf
- 18: Ablaufventil
- 19: Filteranordnung
- 20: Befüllleitung
- 21: Proportionaldosierung
- 22: Zusatztank
- 23: Reinigungsmittelquelle
- 24: Tropfschutzblech
- 25: Fass
- 26: Handwagen

## Patentansprüche

1. Vorrichtung zur Reinigung von Behälterpumpen mit einer Pumpenlanze (7) für fließfähige Medien, welche einen strömungstechnischen Reinigungskreis ausbildet, in welchem nacheinander ein Reinigungsmitteltank (4) und wenigstens eine zu reinigende Behälterpumpe von einem im Reinigungskreis enthaltenen, durch die Förderwirkung wenigstens einer der zu reinigenden Behälterpumpen umgewälzten Reinigungsmittel durchflossen sind,
**dadurch gekennzeichnet, dass** ein Tauchbehälter (8) mit einer oberseitigen Einführöffnung (9) zum Einführen der mit einer zu reinigenden Behälterpumpe verbundenen Pumpenlanze (7) zugeordnet ist und ein Ablauf der zu reinigenden Behälterpumpe über eine Ablaufleitung (6) mit einem Zulauf des Reinigungsmitteltanks (4) verbunden ist, wobei dem Tauchbehälter (8) im Bereich seiner Einführöffnung (9) eine Mehrzahl über den Umfang der die Einführöffnung umgebenden Außenwand verteilter Zulauföffnungen (15) zugeordnet sind, welche den Zulauf des Tauchbehälters bilden oder ihm angehören, wobei die Zulauföffnungen (15) in einer Innenwand eines zumindest abschnittsweise umlaufenden Manschettenrings (14) gebildet sind, in welchen aus dem Reinigungsmitteltank (4) über eine Zulaufleitung (5) Reinigungsmittel heranführbar und über die Zulauföffnungen (15) in den Tauchbehälter (8) unter Druck einspritzbar ist.

2. Vorrichtung gemäß Anspruch 1, **dadurch gekennzeichnet, dass** sich der Tauchbehälter (8) in zumindest einem Abschnitt nach oben verjüngt.

3. Vorrichtung gemäß einem der vorhergehenden Ansprüche, **dadurch gekennzeichnet, dass** dem Tauchbehälter (8) an seiner oberseitigen Einführöffnung (9) ein sich nach oben erweiternder Einführtrichter (10) zugeordnet ist.

4. Vorrichtung gemäß Anspruch 3, **dadurch gekennzeichnet, dass** dem Einführtrichter (10) ein, vorzugsweise rinnenförmiges, Tropfschutzblech (24) zugeordnet ist, welches mit einer Oberkante des Einführtrichters (10) lösbar, vorzugsweise über eine Steck- oder Klemmverbindung, verbunden ist und freitragend von dem Einführtrichter (10) absteht.

5. Vorrichtung gemäß einem der vorhergehenden Ansprüche, **dadurch gekennzeichnet, dass** dem Tauchbehälter (8) im Bereich seiner Einführöffnung (9), eine Fixiereinrichtung (12) zur Fixierung der Pumpenlanze (7) der zu reinigenden Behälterpumpe zugeordnet ist.

6. Vorrichtung gemäß Anspruch 5, **dadurch gekennzeichnet, dass** die Fixiereinrichtung (12) aus einer Mehrzahl über den Umfang der die Einführöffnung (9) umgebenden Außenwand verteilter Klemmschrauben (13) gebildet ist, die vorzugsweise mit Handrädern versehen sind.

7. Vorrichtung gemäß Anspruch 6, **dadurch gekennzeichnet, dass** der Zulaufleitung (5) zu dem Manschettenring (14) eine Reinigungsmittel aus dem Reinigungsmitteltank (4) oder dem Tauchbehälter (8) heranfördernde Hilfspumpe (16) zugeordnet ist.

8. Vorrichtung gemäß einem der vorhergehenden Ansprüche, **dadurch gekennzeichnet, dass** der Zulaufleitung (5) und/oder der Ablaufleitung (6) ein Bodenablauf (17) zugeordnet ist, über welchen der Reinigungskreis aufgrund der Schwerkraft über ein Ablaufventil (18) entleerbar ist.

9. Vorrichtung gemäß Anspruch 8, **dadurch gekennzeichnet, dass** dem Bodenablauf (17) eine Filteranordnung (19) zur Abscheidung und/oder Neutralisierung von Schadstoffen aus dem Reinigungsmittel zugeordnet ist.

10. Vorrichtung gemäß einem der vorhergehenden Ansprüche, **dadurch gekennzeichnet, dass** dem Reinigungskreis ein Durchlauferhitzer zur Temperierung des Reinigungsmittels zugeordnet ist.

11. Vorrichtung gemäß einem der vorhergehenden Ansprüche, **dadurch gekennzeichnet, dass** der Reinigungsmitteltank (4) eine Befüllöffnung aufweist, welche zum Zwecke einer Erstbefüllung mittels einer Befüllleitung (20) an eine Reinigungsmittelquelle (23) anschließbar ist, wobei dem Reinigungsmittel vorzugsweise, etwa mithilfe einer der Befüllleitung (20) zugeordneten Dosierpumpe, vorzugsweise einer Proportionaldosierung (21), im Rahmen der Erstbefüllung reinigungswirksame Zusatzstoffe zudosierbar sind.

12. Vorrichtung gemäß einem der vorhergehenden Ansprüche, **dadurch gekennzeichnet, dass** dem Reinigungskreis mehrere strömungstechnisch hintereinandergeschaltete Behälterpumpen angehören, von denen lediglich eine aktive Behälterpumpe als Kreislaufpumpe eingesetzt und aktiv betrieben wird.

## Claims

1. A device for cleaning container pumps, with a pump lance (7) for flowable media that forms a fluidic cleaning circuit in which a cleaning agent tank (4) and at least one container pump to be cleaned are successively flowed through by a cleaning agent that is contained in the cleaning circuit and circulated by the conveying action of at least one of the container pumps to be cleaned, **characterized in that** a dip tank (8) is associated with an upper-side insertion opening (9) for introducing the pump lance (7) that is connected to a container pump to be cleaned, and an outlet of the tank pump to be cleaned is connected via a discharge line (6) to an inlet of the cleaning agent tank (4), wherein a plurality of inlet openings (15) that are distributed over the periphery of the outer wall surrounding the insertion opening and form the inlet of the dip tank or belong thereto are associated with the dip tank (8), and wherein the inlet openings (15) are formed in an inner wall of an at least partially encircling cuff ring (14) into which cleaning agent can be conveyed from the cleaning agent tank (4) via a feed line (5) and injected under pressure via the inlet openings (15) into the dip tank (8).

2. The device as set forth in claim 1, **characterized in that** the dip tank (8) tapers upward in at least one portion.

3. The device as set forth in any one of the preceding claims, **characterized in that** an upwardly widening inlet funnel (10) is associated with the dip tank (8) at the upper-side inlet opening (9) thereof.

4. The device as set forth in claim 3, **characterized in that** a preferably groove-shaped drip protection plate (24) that is detachably connected to an upper edge of the inlet funnel (10), preferably via a plug or clamp connection, and projects in a self-supporting manner from the inlet funnel (10), is associated with the inlet funnel (10).

5. The device as set forth in any one of the preceding claims, **characterized in that** the a fixing device (12) for fixing the pump lance (7) of the container pump to be cleaned is associated with the dip tank (8) in the vicinity of the inlet opening (9) thereof.

6. The device as set forth in claim 5, **characterized in that** the fixing device (12) is formed by a plurality of clamp screws (13) that are preferably provided with handwheels and are distributed over the periphery of the outer wall surrounding the insertion opening (9).

7. The device as set forth in claim 5, **characterized in that** an auxiliary pump (16) conveying a cleaning agent from the cleaning agent tank (4) or the dip tank (8) is associated with the feed line (5) to the cuff ring (14).

8. The device as set forth in any one of the preceding claims, **characterized in that** a floor drain (17) via which the cleaning circuit can be emptied by gravity via a discharge valve (18) is associated with the feed line (5) and/or the discharge line (6).

9. The device as set forth in claim 8, **characterized in that** a filter arrangement (19) for separating and/or neutralizing pollutants from the cleaning agent is associated with the floor drain (17).

10. The device as set forth in any one of the preceding claims, **characterized in that** a continuous-flow heater for temperature-controlling the cleaning agent is associated with the cleaning circuit.

11. The device as set forth in any one of the preceding claims, **characterized in that** the cleaning agent tank (4) has a fill port that can be connected to a cleaning agent source (23) for the purpose of initial filling by means of a filling line (20), it being preferably possible for additives that are effective for cleaning to be added to the cleaning agent in the context of the initial filling, for example with the aid of a metering pump, preferably a proportional metering (21), that is associated with the filling line (20).

12. The device as set forth in any one of the preceding claims, **characterized in that** a plurality of container pumps that are fluidically connected in succession belong to the cleaning circuit, only one active container pump of which is used as a circulation pump and actively operated.

## Revendications

1. Dispositif de nettoyage de pompes de réservoir au moyen d'une lance de pompe (7) destinée à des milieux fluides, laquelle forme un circuit de nettoyage fluidique dans lequel un réservoir d'agent de nettoyage (4) et au moins une pompe de réservoir à nettoyer sont successivement traversés par un agent de nettoyage contenu dans le circuit de nettoyage et mis en circulation par l'action de transport d'au moins une des pompes de réservoir à nettoyer,
**caractérisé en ce qu'**un réservoir à immersion (8) est associé à une ouverture d'introduction supérieure (9) destinée l'introduction de la lance de pompe (7) reliée à une pompe de réservoir à nettoyer, et une sortie de la pompe de réservoir à nettoyer est reliée par une conduite de sortie (6) à une entrée du réservoir d'agent de nettoyage (4), une pluralité d'ouvertures d'entrée (15) qui sont réparties sur la périphérie de la paroi extérieure entourant l'ouverture d'introduction et qui forment l'entrée du réservoir à immersion ou qui lui appartiennent sont associées au réservoir à immersion (8) dans la région de l'ouverture d'introduction (9) de celui-ci, et les ouvertures d'entrée (15) sont ménagées dans une paroi intérieure d'une bague d'étanchéité (14) au moins en partie périphérique à laquelle l'agent de nettoyage peut être amené depuis le réservoir d'agent de nettoyage (4) par le biais d'une conduite d'alimentation (5) et injecté sous pression dans le réservoir à immersion (8) par le biais des ouvertures d'entrée (15).

2. Dispositif selon la revendication 1, **caractérisé en ce que** le réservoir à immersion (8) se rétrécit vers le haut dans au moins une portion.

3. Dispositif selon l'une des revendications précédentes, **caractérisé en ce qu'**un entonnoir d'entrée (10) s'élargissant vers le haut est associé au réservoir à immersion (8) au niveau de l'ouverture d'entrée supérieure (9) de celui-ci.

4. Dispositif selon la revendication 3, **caractérisé en ce qu'**une plaque anti-goutte (24), de préférence en forme de rainure, est associée à l'entonnoir d'entrée (10), laquelle plaque est reliée de manière amovible à un bord supérieur de l'entonnoir d'entrée (10), de préférence par le biais d'une liaison par enfichage ou serrage, et fait saillie en porte-à-faux de l'entonnoir d'entrée (10),.

5. Dispositif selon l'une des revendications précédentes, **caractérisé en ce qu'**un dispositif de fixation (12) destiné à fixer la lance de pompe (7) de la pompe de réservoir à nettoyer est associé au réservoir à immersion (8) dans la région de l'ouverture d'entrée (9) de celui-ci.

6. Dispositif selon la revendication 5, **caractérisé en ce que** le dispositif de fixation (12) est formé d'une pluralité de vis de serrage (13) munies de préférence de volants et réparties sur la périphérie de la paroi extérieure entourant l'ouverture d'introduction (9).

7. Dispositif selon la revendication 5, **caractérisé en ce qu'**une pompe auxiliaire (16), qui amène un agent de nettoyage du réservoir d'agent de nettoyage (4) ou du réservoir à immersion (8), est associée à la conduite d'alimentation (5) menant à la bague d'étanchéité (14).

8. Dispositif selon l'une des revendications précédentes, **caractérisé en ce qu'**un siphon de sol (17), permettant de purger le circuit de nettoyage par gravité par le biais d'une soupape de sortie (18), est associé à la conduite d'alimentation (5) et/ou la conduite de sortie (6).

9. Dispositif selon la revendication 8, **caractérisé en ce qu'**un ensemble filtrant (19) destiné à séparer et/ou neutraliser des polluants de l'agent de nettoyage est associé au siphon de sol (17).

10. Dispositif selon l'une des revendications précédentes, **caractérisé en ce qu'**un dispositif de chauffage à flux continu destiné à réguler la température de l'agent de nettoyage est associé au circuit de nettoyage.

11. Dispositif selon l'une des revendications précédentes, **caractérisé en ce que** le réservoir d'agent de nettoyage (4) comporte un orifice de remplissage qui peut être raccordé à une source d'agent de nettoyage (23) afin d'effectuer un premier remplissage au moyen d'une conduite de remplissage (20), des additifs efficaces en termes de nettoyage pouvant être ajoutés de manière dosée à l'agent de nettoyage dans le cadre du premier remplissage de préférence par exemple à l'aide d'une pompe doseuse, de préférence d'un doseur proportionnel (21), associée à la conduite de remplissage (20) .

12. Dispositif selon l'une des revendications précédentes, **caractérisé en ce que** le circuit de nettoyage comportent une pluralité de pompes de récipient qui sont montées fluidiquement les unes derrière les autres et dont une seule pompe de récipient active est utilisée comme pompe de circulation et exploitée de manière active.
